# EUROPÄISCHE PATENTSCHRIFT

(11) **EP 2 235 376 B1**
(45) Veröffentlichungstag und Bekanntmachung des Hinweises auf die Patenterteilung: **22.11.2017**
(21) Anmeldenummer: 08866530.2
(22) Anmeldetag: 29.12.2008
(51) Int. Cl.: F04D 7/04, F04D 29/22

(54) **VORRICHTUNG ZUM PUMPEN VON GASHALTIGEN SUSPENSIONEN, INSBESONDERE FASERSTOFFSUSPENSIONEN**
DEVICE FOR PUMPING GASEOUS SUSPENSIONS, PARTICULARLY FIBER SUSPENSIONS
DISPOSITIF DE POMPAGE DE SUSPENSIONS GAZEUSES, EN PARTICULIER DE SUSPENSIONS FIBREUSES

(30) Priorität: 03.01.2008 AT 62008
(43) Veröffentlichungstag der Anmeldung: 06.10.2010
(73) Patentinhaber: Andritz AG, 8045 Graz (AT)
(72) Erfinder: MICHAL, Ludwig, A-8010 Graz (AT)
(74) Vertreter: Schweinzer, Friedrich
(86) Internationale Anmeldenummer: PCT/AT2008/000476
(87) Internationale Veröffentlichungsnummer: WO 2009/082775

(56) Entgegenhaltungen:
- US-A- 4 637 779
- US-A- 5 039 320
- US-A- 5 087 171
- US-A- 5 615 997

## Beschreibung

Die Erfindung betrifft eine Vorrichtung zum Pumpen von gashaltigen Suspensionen, insbesondere Faserstoffsuspensionen, mit einem Fluidisierungsrotor mit einem oder mehreren Flügeln und einem Pumpenlaufrad und einem Druckstutzen, wobei der Fluidisierungsrotor im Saugstutzen der Pumpe angeordnet ist und eine Nabe aufweist, wobei der Fluidisierungsrotor am Eintrittsende im Zentrum frei ist und die Flügel frei ohne Versteifung oder Verbindung untereinander wirken.

Eine solche Vorrichtung ist aus der US 4 637 779 bekannt.

Zum Pumpen von gashaltigen Suspensionen sind bereits eine Reihe von Vorschlägen bekannt. So zeigt die US 4 971 519 (Timperi) eine Pumpe mit einem vorgesetzten Fluidisierungsrotor, wobei hier die Suspension derart fluidisiert wird, dass im Wesentlichen verhindert wird, dass Gas zur Saugöffnung der Pumpe gelangt. Weiters sind Ausführungen gemäß der EP 0474 476 oder EP 0474 478 bekannt, bei denen hinter dem Pumpenlaufrad ein Laufrad einer Vakuumpumpe angeordnet ist, um das Gas abzusaugen. Bei all diesen Varianten, wie auch bei der EP 1 147 316 wird durch die Rotation im Zentrum des Rotors eine Zone erzeugt, in der sich das Gas abscheidet. Das abzuscheidende Gas ist im allgemeinen Luft, kann aber bei speziellen Anwendungen auch ein anderes Gas sein. Alle Ausführungen haben den Nachteil, dass zum Abführen des Gases eine zusätzliche Einrichtung entweder direkt in der Pumpe oder getrennt davon, benötigt wird. Weiters zeigt die DE 699 24 021 T2 einen Fluidisierungsrotor, der im Zentrum frei ist, d.h. keine zentrale Welle besitzt. Auch die WO2000/34663 zeigt eine Zentrifugalpumpe. Hier sind zusätzliche Flügel an zumindest einigen der Laufradflügel angeordnet. Es ist jedoch kein separater Fluidisierungsrotor vorgesehen.

Die US 5 039 320 und US 5 615 997 zeigen Fluidisierungsrotoren, bei denen am äußeren Ende zur Versteifung zwischen den Flügeln eine Verbindung geschaffen wird, die des Weiteren eine Lagerbuchse aufweisen. Hier wird der Querschnitt stark eingeengt und führt durch die Fasern sehr leicht zu Verstopfungen. Die US 5 087 171 zeigt einen Apparat mit aufgesetzten Rotoren, die nicht in den Saugstutzen reichen, wobei die Nabe bis an das Ende des Saugstutzens reicht. Dadurch kann weder Gas abgeführt noch ohne zusätzliche Einrichtungen aus der Pumpe abgesaugt werden.

Die vorliegende Erfindung will obige Nachteile beheben und somit ein Zusatzaggregat einsparen bei gleichzeitiger Stabilität des Fluidisierungsrotors.

Die Erfindung ist daher dadurch gekennzeichnet, dass das Verhältnis der freien Länge Fl (=Länge ohne Nabe) des Fluidisierungsrotors zum Fluidisierungsrotordurchmesser Dr zwischen 0% und 75%, vorteilhafterweise etwa zwischen 10% und 20% beträgt und die Oberfläche der Flügel am Eintrittsende im Wesentlichen senkrecht zur Achse angeordnet ist.

Dadurch wird eine gute Stabilität bei gleichzeitigem guten Wirkungsgrad erreicht, wobei die Oberfläche der Flügel am Eintrittsende nahezu senkrecht zur Achse angeordnet ist. So können die Eintrittsverluste stark reduziert werden.Eine vorteilhafte Weiterbildung der Erfindung ist dadurch gekennzeichnet, dass der Fluidisierungsrotor über den Saugstutzen der Pumpe hinausragt. Dadurch kann die zu pumpende Suspension leichter dem Saugstutzen zugeführt werden.

Eine günstige Ausgestaltung der Erfindung ist dadurch gekennzeichnet, dass der Fluidisierungsrotor breite Flügel aufweist, wodurch eine Überdeckung des Saugstutzenquerschnitts von mehr als 40%, vorteilhaft mehr als 60% erreicht wird. Vorteilhaft hat sich erwiesen, dass der Fluidisierungsrotor vier Flügel aufweist. Damit kann eine gute Kraftverteilung erreicht werden.

Die Erfindung betrifft auch einen Rotor wie er im Anspruch 6 definiert ist. Durch das Merkmal, dass die Oberfläche der Flügel am Eintrittsende im Wesentlichen senkrecht zur Achse angeordnet ist, können die Eintrittsverluste stark reduziert werden.

Vorteilhaft hat sich erwiesen, dass der Fluidisierungsrotor vier Flügel aufweist. Damit kann eine gute Kraftverteilung erreicht werden.

Die Erfindung wird nun anhand der Zeichnungen beispielhaft beschrieben, wobei
Fig. 1 eine 3D Ansicht eines erfindungsgemäßen Fluidisierungsrotors und Pumpenlaufrades
Fig. 2 eine Ansicht einer Vorrichtung gemäß der Erfindung,
Fig. 3 eine Draufsicht auf den Fluidisierungsrotor darstellt.

Fig. 1 zeigt eine Pumpe 1 mit Fluidisierungsrotor 2, der eine Nabe 3 aufweist. Am Eintrittsende 4 sind die Oberflächen der Flügel 5 senkrecht zur Achse des Fluidisierungsrotors 2 angeordnet. Dadurch werden die hydraulischen Eintrittsverluste minimiert, wodurch sich der Wirkungsgrad der Pumpe erhöht. Der Fluidisierungsrotor 2 ist im Saugstutzen 6 der Pumpe 1 angeordnet, wobei die fluidisierte Suspension, insbesondere Faserstoffsuspension, durch das Laufrad zum Druckstutzen 7 gefördert wird. Der Fluidisierungsrotor 2 reicht dabei über den Saugstutzen 6 hinaus z.B. in den Behälter, aus dem die Suspension abgepumpt werden soll und ermöglicht dadurch, dass die Suspension leichter dem Saugstutzen 6 zugeführt werden kann. Die Nabe 3 des Fluidisierungsrotors 2 ist mittels einer Schraube 8 an der Pumpenwelle 9 befestigt.

Fig. 2 zeigt einen erfindungsgemäßen Fluidisierungsrotor 2 einer Pumpe 1. Hier ist besonders gut erkennbar, dass der Fluidisierungsrotor 2 am Eintrittsende 4 im Zentrum frei ist und die Flügel 5 frei ohne Versteifung oder Verbindung untereinander wirken. Dieses freie Ende weist eine freie Länge Fₗ auf, die vom Ende bis zur Nabe 3 reicht. Es hat sich als besonders vorteilhaft erwiesen, wenn das Verhältnis der freien Länge des Fluidisierungsrotors Fl zum Fluidisierungsrotordurchmesser Dr zwischen 0% und 75%, vorteilhafterweise etwa 40% beträgt. Durch diese Ausgestaltung ergibt sich ein Fluidisierungsrotor 2, der sehr stabil ist und für praktisch alle Einsatzfälle verwendet werden kann.

In Fig. 3 ist ein erfindungsgemäßer Fluidisierungsrotor 2 dargestellt, bei dem sehr gut die vier Flügel 5 erkennbar sind, die dann in der Nabe 3 im Zentrum zusammenlaufen und in weiterer Folge die Suspension, insbesondere Faserstoffsuspension in den Druckstutzen der Pumpe fördern. Die Flügel 5 weisen dabei auch eine Stärke auf, die die nötige Stabilität gewährleistet.

Durch die gewählte Ausführung wird vor allem gewährleistet, dass bei gashaltigen Suspensionen, insbesondere gashaltigen Faserstoffsuspensionen das Gas an den Flügeln aus der Suspension abgeschieden und abgeführt wird, wodurch eine aufwändige und kostenintensive Vakuumpumpe entfallen kann.

Die Erfindung ist nicht durch die Beispiele beschränkt. Es können innerhalb des Schutzbereiches der folgenden Ansprüche auch z.B. andere Abmessungen gewählt werden, die stark abhängig von der Größe und der Förderleistung der Pumpe sind. Wesentlich sind jedoch die grundsätzliche Ausbildung des Fluidisierungsrotors und die Anordnung im Pumpengehäuse/Saugstutzen, wodurch der Fluidisierungsrotor das abgeschiedene Gas aus der Pumpe hinauspresst und keine zusätzlichen Einrichtungen zu einer Vakuumerzeugung mehr nötig sind.

## Patentansprüche

1. Vorrichtung zum Pumpen von gashaltigen Suspensionen, insbesondere Faserstoffsuspensionen, mit einem Fluidisierungsrotor (2) mit einem oder mehreren Flügeln (5) und einem Pumpenlaufrad und einem Druckstutzen (7), wobei der Fluidisierungsrotor (2) im Saugstutzen (6) der Pumpe (1) angeordnet ist und eine Nabe (3) aufweist, wobei der Fluidisierungsrotor (2) am Eintrittsende (4) im Zentrum frei ist und die Flügel (5) frei ohne Versteifung oder Verbindung untereinander wirken, **dadurch gekennzeichnet, dass** das Verhältnis der freien Länge (Fl) des Fluidisierungsrotors (2) zum Fluidisierungsrotordurchmesser (Dr) zwischen 0% und 75% beträgt, wobei die freie Länge (Fl) des Fluidisierungsrotors (2) vom Eintrittsende (4) bis zur Nabe (3) reicht und wobei die Oberfläche der Flügel (5) am Eintrittsende (4) im Wesentlichen senkrecht zur Achse angeordnet ist.

2. Vorrichtung nach Anspruch 1, **dadurch gekennzeichnet, dass** das Verhältnis der freien Länge (FI) des Fluidisierungsrotors (2) zum Fluidisierungsrotordurchmesser (Dr) zwischen 10% und 20% beträgt.

3. Vorrichtung nach einem der Ansprüche 1 oder 2, **dadurch gekennzeichnet, dass** der Fluidisierungsrotor (2) über den Saugstutzen (6) der Pumpe (1) hinausragt.

4. Vorrichtung nach einem der Ansprüche 1 bis 3, **dadurch gekennzeichnet, dass** der Fluidisierungsrotor (2) breite Flügel (5) aufweist, wodurch eine Überdeckung des Saugstutzenquerschnitts von mehr als 40%, vorteilhaft mehr als 60% erreicht wird.

5. Vorrichtung nach einem der Ansprüche 1 bis 4, **dadurch gekennzeichnet, dass** der Fluidisierungsrotor (2) vier Flügel (5) aufweist.

6. Rotor für eine Pumpe zum Pumpen von gashaltigen Suspensionen, insbesondere Faserstoffsuspensionen, wobei der Fluidisierungsrotor (2) am Eintrittsende (4) im Zentrum frei ist und die Flügel (5) frei ohne Versteifung oder Verbindung untereinander wirken, **dadurch gekennzeichnet, dass** das Verhältnis der freien Länge (FI) des Fluidisierungsrotors (2) zum Fluidisierungsrotordurchmesser (Dr) zwischen 0% und 75% beträgt, wobei die freie Länge (Fl) des Fluidisierungsrotors (2) vom Eintrittsende (4) bis zur Nabe (3) reicht und wobei die Oberfläche der Flügel (5) am Eintrittsende (4) im Wesentlichen senkrecht zur Achse angeordnet ist.

7. Rotor nach Anspruch 6, **dadurch gekennzeichnet, dass** das Verhältnis der freien Länge (Fl) des Fluidisierungsrotors (2) zum Fluidisierungsrotordurchmesser (Dr) zwischen 10% und 20% beträgt.

8. Rotor nach einem der Ansprüche 6 oder 7, **dadurch gekennzeichnet, dass** der Fluidisierungsrotor (2) vier Flügel (5) aufweist.

## Claims

1. Device for pumping gaseous suspensions, particularly pulp suspensions, which has a fluidizing rotor (2) with one or several blades (5), a pump impeller, and a delivery branch (7), where the fluidizing rotor (2) is mounted in the suction branch (6) of the pump (1) and has a hub (3), and where the fluidizing rotor (2) is free in the center at the inlet end (4) and the blades (5) interact freely without any stiffening or bonding, **characterized by** the ratio of the free length Fl of the fluidizing rotor (2) to the diameter of the fluidizing rotor Dr ranging between 0% and 75%, where the free length (Fl) of the fluidizing rotor (2) extends from the inlet end (4) to the hub (3), and where the surface of the blades (5) is arranged largely perpendicular to the axis at the inlet end (4).

2. Device according to Claim 1, **characterized by** the ratio of the free length (Fl) of the fluidizing rotor (2) to the diameter of the fluidizing rotor (Dr) ranging between 10% and 20%.

3. Device according to one of Claims 1 or 2, **characterized by** the fluidizing rotor (2) extending beyond the suction branch (6) of the pump (1).

4. Device according to one of Claims 1 to 3, **characterized by** the fluidizing rotor (2) having broad blades (5), thus achieving more than 40% coverage of the suction branch cross-section, advantageously more than 60%.

5. Device according to one of Claims 1 to 4, **characterized by** the fluidizing rotor (2) having four blades (5).

6. Rotor for a pump for pumping gaseous suspensions, particularly pulp suspensions, where the fluidizing rotor (2) is free in the center at the inlet end (4) and the blades (5) interact freely without any stiffening or bonding, **characterized by** the ratio of the free length (Fl) of the fluidizing rotor (2) to the diameter of the fluidizing rotor (Dr) ranging between 0% and 75%, where the free length (Fl) of the fluidizing rotor (2) extends from the inlet end (4) to the hub (3) and where the surface of the blades (5) is arranged largely perpendicular to the axis at the inlet end (4).

7. Rotor according to Claim 6, **characterized by** the ratio of the free length (Fl) of the fluidizing rotor (2) to the diameter of the fluidizing rotor (Dr) ranging between 10% and 20%.

8. Rotor according to one of Claims 6 to 7, **characterized by** the fluidizing rotor (2) having four blades (5).

## Revendications

1. Dispositif de pompage pour suspensions gazeuses, surtout pour des suspensions de pâte fibreuse, comportant un rotor de fluidisation (2) avec une ou plusieurs ailettes (5), une roue motrice de pompe et une tubulure de pression (7), le rotor de fluidisation (2) étant disposé à la tubulure d'aspiration (6) de la pompe (1) et étant pourvu d'un noyau (3), le rotor de fluidisation (2) étant libre à son centre au bout d'entrée (4) et les ailettes (5) agissant librement sans renforcements ni connexion entre elles, **caractérisé en ce que** le rapport entre la longueur libre (Fl) du rotor de fluidisation (2) et le diamètre du rotor de fluidisation (Dr) se situe entre 0% et 75%, la longueur libre (Fl) du rotor de fluidisation (2) s'étendant du bout d'entrée (4) jusqu'au noyau (3) et la surface des ailettes (5) étant disposée essentiellement de manière perpendiculaire à l'axe au bout d'entrée.

2. Dispositif selon la revendication 1, **caractérisé en ce que** le rapport entre la longueur libre (Fl) du rotor de fluidisation (2) et le diamètre du rotor de fluidisation (Dr) se situe entre 10% et 20%.

3. Dispositif selon l'une des revendications 1 ou 2, **caractérisé en ce que** la longueur du rotor de fluidisation (2) dépasse la longueur de la tubulure d'aspiration (6) de la pompe (1).

4. Dispositif selon la revendication 1 à 3, **caractérisé en ce que** le rotor de fluidisation (2) comporte des ailettes (5) larges, permettant une couverture de la section transversale de la tubulure d'aspiration de plus de 40%, avantageusement de plus de 60%.

5. Dispositif selon la revendication 1 à 4, **caractérisé en ce que** le rotor de fluidisation (2) comporte quatre ailettes (5).

6. Rotor d'une pompe pour le pompage de suspensions gazeuses, surtout de suspensions de pâte fibreuse, le rotor de fluidisation (2) étant libre à son centre au bout d'entrée (4) et les ailettes (5) agissant librement sans renforcements ni connexion entre elles, **caractérisé en ce que** le rapport entre la longueur libre (Fl) du rotor de fluidisation (2) et le diamètre du rotor de fluidisation (Dr) se situe entre 0% et 75%, la longueur libre (Fl) du rotor de fluidisation (2) s'étendant du bout d'entrée (4) jusqu'au noyau (3) et la surface des ailettes (5) étant disposée essentiellement de manière perpendiculaire à l'axe au bout d'entrée.

7. Rotor selon la revendication 6, **caractérisé en ce que** le rapport entre la longueur libre (Fl) du rotor de fluidisation (2) et le diamètre du rotor de fluidisation (Dr) se situe entre 10% et 20%.

8. Rotor selon l'une des revendications 6 ou 7, **caractérisé en ce que** le rotor de fluidisation (2) comporte quatre ailettes (5).
